# FASCICULE DE BREVET EUROPEEN

(11) **EP 0 103 256 B1**
(45) Date de publication et mention de la délivrance du brevet: **24.02.1988**
(21) Numéro de dépôt: 83108765.5
(22) Date de dépôt: 06.09.1983
(51) Int. Cl.: G10K 11/16

(54) **Procédé et dispositifs pour l'élimination des effets de vibrations acoustiques ou mécaniques**
Verfahren und Schaltung zur Unterdrückung akustischer und mechanischer Schwingungen
Method and apparatus to eliminate both acoustical and mechanical vibrational effects

(30) Priorité: 09.09.1982 FR 8215280
(43) Date de publication de la demande: 21.03.1984
(73) Titulaire: SINTRA-ALCATEL Société Anonyme dite:, F-92600 Asnieres Cedex (FR)
(72) Inventeur: Garçonnat, Michel, F-91130 Ris Orangis (FR)
(74) Mandataire: Desperrier, Jean-Louis

(56) Documents cités:
- EP-A- 0 043 565
- GB-A- 782 794
- US-A- 4 232 381

## Description

La présente invention a pour objet un dispositif pour l'élimination des effets de vibrations acoustiques ou mécaniques, notamment en vue de créer une zone de silence vis-à-vis d'une ou de plusieurs sources de bruits ou d'empêcher la transmission de vibrations mécaniques produites par une ou plusieurs sources de vibrations mécaniques indésirables.

L'attenuation des vibrations acoustiques ou mécaniques indésirables s'effectue classiquement à l'aide de dispositifs amortisseurs sonores ou mécaniques qui sont insérés entre la ou les sources produisant ces vibrations et l'environnement que l'on veut protéger. Ces amortisseurs absorbent les vibrations et agissent donc comme des filtres coupe-bande pour la bande de fréquences où les vibrations que l'on veut éliminer se produisent.

En pratique, l'amortissement des vibrations est souvent difficile à réaliser dans la mesure où si l'on sait bien étouffer une vibration de fréquence pure connue émise par une source bien déterminée, il est beaucoup plus délicat d'étouffer un ensemble de vibrations dont les caractéristiques ne sont connues que globalement.

Or, il existe de nombreux cas où l'on souhaite soit créer une zone de silence dans un environnement rendu bruyant par l'existence de sources plus où moins localisées ou connues, tel par exemple une salle rendue bruyante par des machines ou un poste de pilotage, soit encore éliminer les vibrations transmises par une machine à son environnement.

Il est connu de la demande de brevet européen EP-A-0043.565 d'utiliser, pour réduire les bruits provenant d'un appareillage électrique, un dispositif dans lequel un senseur unique placé sur cet appareillage capte ces bruits qui sont ensuite numérisés puis appliqués à un dispositif générateur de signaux numériques adaptés pour réduire les bruits; ces signaux numériques sont convertis en signaux analogiques qui sont appliqués à un transducteur placé sur l'appareillage dont on vent réduire le bruit. Pour commander les convertisseurs analogique/numérique et numérique/ analogique nécessaires on peut utiliser soit un signal obtenu à partir du capteur de bruit, soit un signal obtenu à partir d'un second capteur qui ne sert qu'à délivrer ce signal de synchronisation. Le dispositif de génération des signaux comporte deux calculateurs de transformée de Fourier inverses l'un de l'autre et un dispositif de contrôle qui fonctionne en comparant le même signal obtenu à partir du capteur unique à des instants successifs en mémorisant ce signal dans deux mémoires alimentées en série. L'information obtenue dans ces conditions est nécessairement assez pauvre et ne comporte en particulier que des informations d'amplitude sans information de phase, ce ne qui permet d'obtenir que des résultats très moyens.

La présente l'invention a pour objet un dispositif selon la revendication 1. Ses caractéristiques et ses avantages sont précisés dans la suite de la description et en relation avec les figures ci-dessous référencées.

La figure 1 présente un schéma d'un dispositif d'annulation des effets de vibrations acoustiques ou mécaniques en liaison avec les sources les occasionnant.

La figure 2 présente le schéma d'un module de corrélation pour dispositif selon l'invention.

La figure 3 présente le schéma de principe d'annulation elon l'invention sous une forme numérique.

Le dispositif d'annulation selon l'invention est essentiellement destiné à éliminer les effets des vibrations acoustiques ou mécaniques indésirables, à partir des signaux obtenus d'au moins deux capteurs référencés 1 et 2 sur la figure 1 dans le cas d'élimination de vibrations acoustiques et 1' et 2' dans le cas d'élimination de vibrations mécaniques. Il vise donc a créer une zone z à l'abri du bruit créé par une source AP dans la première hypothèse et à éviter la transmission des vibrations mécaniques d'un appareillage AP' à son environnement via les liaisons EL qui le relient à ce dernier, en particulier son socle ou ses points d'appui, dans la seconde hypothèse.

Dans le premier cas, un capteur 1, est placé en amont d'une zone z que l'on veut protéger dans l'espace Z où la source AP fait sentir ses effets acoutiques gênants et un capteur 2 est placé contre sur ou à proximité de la source AP de manière à en capter les émissions sonores.

Les capteurs 1 et 2 sont par exemple des microphones, le capteur 1 est éventuellement un microphone d'ambiance et le microphone 2 un microphone directif, ou encore un accéléromètre si les bruits sont d'origine mécaniques.

Dans le second cas, un capteur 1' est placé sur ou contre la ou les liaisons EL par lequel les vibrations mécaniques créées par l'appareillage AP' sont susceptibles d'être transmises à son environnement non figuré. Un capteur 2' est placé contre ou sur l'appareillage AP', étant entendu qu'au moins un amortisseur asservi AM est inséré entre chaque liaison EL et l'appareillage AP' pour éviter les transmissions de vibrations mécaniques.

Les capteurs 1' et 2' sont alors par exemple des accéléromètres, l'amortisseur AM est par exemple un amortisseur 11 asservi à commande électrique et il est inséré par exemple entre le bâti de l'appareillage AP' et le socle servant de support qui forme alors la liaison EL.

Bien entendu le nombre de capteurs 1 et 2 ou l' et 2' peut varier en fonction des contraintes existantes, toutefois dans la mesure où le principe reste le même un seul capteur 1 et un seul capteur 2, ou un seul capteur 1' et un seul capteur 2' sont pris en compte dans la suite de la description.

Selon l'invention ou exploite les signaux b'(t) générés par le capteur 2, ou 2' suivant le cas et les signaux b(t) générés par le capteur 1, ou éventuellement 1', pour produire un signal en opposition de phase avec le signal b(t) de manière à l'injecter soit dans au moins un haut-parleur HP placé en aval du capteur 1 par rapport à l'appareillage AP de manière à créer en aval de ce haut-parleur la zone z protégée du bruit, soit dans le circuit de commande non figuré de l'amortisseur AM.

En ce but, le signal b'(t) du capteur 2 dûment amplifié est appliqué à une pluralité de filtres à bande étroite 3a à 3n, dits de raie, qui sont individuellement centrés sur des fréquences différentes réparties dans le spectre auditivement gênant.

Chaque filtre de raie 3 fournit une référence b'(f) représentant la densité spectrale energétique du bruit reçu par le capteur 2 pour la fréquence considérée tel b'(fa) pour le filtre de raie 3a centré sur la fréquence fa. Chaque filtre 3 est relié à une entrée d'un module de corrélation 4 qui lui est propre et qui a une seconde entrée reliée à la sortie du capteur 1 dont il reçoit donc le signal b(t).

Les modules de corrélation 4 sont par exemple du type décrit dans le brevet français 2215005 de la Demanderesse et présenté en figure 2.

Chaque module de corrélation 4, tel 4a, est alors composé:
- d'un circuit de normalisation 48 de type usuel assurant la normalisation en puissance du signal fourni par la sortie du filtre de raie 3 associé,
- d'un déphaseur 40 relié à la sortie du circuit de normalisation 48 auquel il est associé et dont il reçoit un signal b' (fa),
- de deux multiplicateurs d'entrée 41, 42 dont l'un 41 a ses entrées respectivement reliées au capteur 1 et à la sortie du filtre 3a, alors que l'autre a ses entrées respectivement reliées au capteur 1 et à la sortie du déphaseur 40,
- de deux intégrateurs 43 et 44 respectivement insérés en sortie des multiplicateurs d'entrée 41 et 42,
- de deux multiplicateurs de sortie 45 et 46, dont l'un 45 a ses entrées respectivement reliées en sortie de l'intégrateur 43 et du filtre 3a alors que l'autre 46 à ses entrées respectivement reliées en sortie du capteur 1 et en sortie du déphaseur 40,
- un additionneur 47 relié par ses entrées aux sorties des multiplicateurs de sortie 45 et 46 de manière à fournir un signal de sortie b(fa) qui correspond à la correction à apporter au signal b(t) pour éliminer la composante du bruit pour la fréquence fa sur laquelle est entrée le filtre de raie 3a considéré.

L'ensemble 8 constituant le dispositif d'atténuation selon l'invention qui comprend donc les filtres 3, les modules de corrélation 4 comporte de plus un additionneur 5 aux entrées duquel sont reliées les modules de corrélation 4 de manière à additionner les signaux de correction b (fa), b (fb), ...b(fn) obtenus de ces modules pour générer un signal S(t) à transmettre soit au transducteur HP ici symbolisé par un haut-parleur, soit à l'amortisseur AM.

L'application du signal S(t) au transducteur acoustique HP entraîne l'émission par ce dernier de signaux en opposition de phase avec ceux issus de la source de bruits AP dans la zone z où ce transducteur est efficace.

L'application du signal S(t) au circuit de commande non figuré de l'amortisseur asservi AM entraîne la création dans cet amortisseur de vibrations mécaniques en opposition de phase avec les vibrations mécaniques issues de l'appareillage AP', qui sont donc ainsi annulées au niveau de la liaison EL, par exemple au niveau du socle portant l'appareillage.

Bien entendu dans la pratique le nombre de filtres de raie 3 est nécessairement limité tant que l'on n'utilise pas une conversion de signaux sous forme numérique et ce sont donc les possibilités de réglage des filtres qui permettent de sélectionner les raies destinées à faire l'objet de correction, puisque dans le cas le plus général, seule l'énergie de certaines raies est à prendre en compte, les autres étant soient négligeables soient inexistantes.

Un dispositif d'atténuation appliquant le procédé selon l'invention peut avantageusement être mis en oeuvre après conversion des signaux produits par les capteurs d'une forme analogique en une forme numérique, en profitant des avantages apportés par les transformations de Fourier et plus particulièrement les transformations de Fourier rapides (FFT).

En effet, il est alors possible d'obtenir l'équivalent d'un nombre élevé de filtres de raie répartis dans la bande utile, par exemple l'équivalent de mille filtres de raie à l'aide d'une transformée de mille points, ce qui dans l'exemple numérique proposé plus haut permet de corriger l'ensemble des fréquences entières de la bande utile.

Ainsi que le montre la figure 2 chaque capteur 1 ou 2 est relié à un convertisseur analogique- numérique 7 approprié et chaque convertisseur fournit les résultats de ses conversions à un ensemble 8'constitué par un calculateur apte à calculer une double transformée de Fourier rapide FFT1, FFT2 à partir des signaux reçus de chacun des convertisseurs pour en déduire un signal faisant la somme des corrections corrélées effectuées par chaque raie au point de transformée.

Ce signal somme est alors objet d'une transformation de Fourier rapide inverse dont le résultat est -appliqué au haut-parleur HP où à l'amortisseur AM via un convertisseur numérique-analogique (9) et d'éventuels amplificateurs afin d'obtenir les effets précédemment évoqués.

## Revendications

1. Dispositif pour éliminer dans une zone à protéger les effets des vibrations acoustiques ou mécaniques provenant d'une source comportant un premier capteur pour recevoir les vibrations à éliminer, un deuxième capteur placé sur le source, un filtre étroit relié à la sortie du deuxième capteur, un transducteur pour générer des vibrations s'opposant aux vibrations à éliminer, et des moyens de traitement pour recevoir les signaux du premier capteur et du filtre, caractérisé en ce que le premier capteur (1, 1') est situé en amont de la zone à protéger par rapport à la source (AP, AP'), et que les moyens de traitement (8) comprennent un ensemble de filtres étroits (3a-3n) reliés à la sortie du deuxième capteur (2, 2'), un ensemble de correlateurs complexes (4a-4n) pour corréler les signaux du premier capteur à respectivement les signaux de chacun des filtres étroits, et un additionneur (5) pour faire la somme des signaux des corrélateurs et délivrer le signal de commande du transducteur (HP, AM).

2. Dispositif pour éliminer dans une zone à protéger les effets des vibrations acoustiques ou mécaniques provenant d'une source comportant un premier capteur pour recevoir les vibrations à éliminer, un deuxième capteur placé sur la source, un filtre étroit relié à la sortie du deuxième capteur, un transducteur pour générer des vibrations s'opposant aux vibrations à éliminer, et des moyens de traitement pour recevoir les signaux du premier capteur et du filtre, caractérisé en ce que le premier capteur, (1, 1') est situé en amont de la zone à protéger par rapport à la source (AP, AP'), que le dispositif comprend en outre des moyens de conversion analogique-numérique (7, 7') pour numériser les signaux des capteurs, et que les moyens de traitement comprennent un calculateur (8') permettant d'effectuer les transformées de Fourier rapides (FFT1, FFT2) des signaux numérisés des capteurs, la corrélation [b (fa)- b (fn)] de ces transformées de Fourier rapides, et la transformée de Fourier rapide inverse (FFT1-1) du résultat de cette corrélation, les signaux numériques représentant cette transformée de Fourier rapide inverse étant appliqués à des moyens de conversion numérique-analogique (9) qui commandent le transducteur (HP, AM).

3. Dispositif selon l'une quelconque des revendications 1 et 2, caractérisé en ce que les capteurs (1,2) sont des microphones et que le transducteur (HP) est un haut-parleur.

4. Dispositif selon l'une quelconque des revendications 1 et 2, caractérisé en ce que les capteurs (1', 2') sont des accéléromètres et que le transducteur (AM) est un amortisseur asservi.

## Patentansprüche

1. Vorrichtung zur Eliminierung der Wirkungen von einer Quelle stammender akustischer oder mechanischer Vibrationen auf eine zu schützende Zone, mit einer ersten Sonde, die die zu eliminierenden Vibrationen empfängt, mit einer zweiten Sonde, die auf der Quelle sitzt, mit einem schmalbandigen Filter, das an den Ausgang der zweiten Sonde angeschlossen ist, mit einem Transduktor zur Erzeugung von Vibrationen, die den zu elimierenden Vibrationen entgegengerichtet sind, und mit Mitteln zur Verarbeitung der von der ersten Sonde und der vom Filter kommenden Signale, dadurch gekennzeichnet, daß die erste Sonde (1, 1') bezüglich der Quelle (AP, AP') vor der zu schützenden Zone liegt und daß die Verarbeitungsmittel (8) eine Gruppe von schmalbandigen Filtern (3a bis 3n), die an den Ausgang der zweiten Sonde (2, 2') angeschlossen sind, eine Gruppe komplexer Korrelatoren (4a bis 4n) zur Korrelation der Signale der ersten Sonde mit den Signalen je eines der schmalbandigen Filter und einen Addierer (5) aufweisen, um die Summe der Korrelationssignale zu bilden und ein Steuersignal für den Transduktor (HP, AM) zu liefern.

2. Vorrichtung zur Eliminierung der Wirkungen von einer Quelle stammender akustischer oder mechanischer Vibrationen auf eine zu schützende Zone, mit einer ersten Sonde, die die zu eliminierenden Vibrationen empfängt, mit einer zweiten Sonde, die auf der Quelle sitzt, mit einem schmalbandigen Filter, das an den Ausgang der zweiten Sonde angeschlossen ist, mit einem Transduktor zur Erzeugung von Vibrationen, die den zu eliminierenden Vibrationen entgegengerichtet sind, und mit Mitteln zur Verarbeitung der von der ersten Sonde und der vom Filter kommenden Signale, dadurch gekennzeichnet, daß die erste Sonde (1, 1') bezüglich der Quelle (AP, AP') vor der zu schützenden Zone liegt, daß die Vorrichtung außerdem Analog-Digital-Wandlermittel (7, 7') zur Digitalisierung der Ausgangssignale der Sonden besitzt und daß die Verarbeitungsmittel einen Rechner (8') enthalten, der auf die digitalisierten Sondensignale die schnellen Fourier Transformierten (FFT1, FFT2), die Korrelation [b(fa)-b(fn)1 dieser schnellen FourierTransformierten und die inverse schnelle Fourier-Transformierte (FFT1-') des Ergebnisses dieser Korrelation bildet, wobei die diese inverse schnelle Fourier-Transformierte darstellenden digitalen Signale an Digital-Analog-Wandlermittel (9) angelegt werden, die den Transduktor (HP, AM) steuern.

3. Vorrichtung nach einem beliebigen der Ansprüche 1 und 2, dadurch gekennzeichnet, daß die Sonden (1, 2) Mikrophone sind und daß der Transduktor (HP) ein Lautsprecher ist.

4. Vorrichtung nach einem beliebigen der Ansprüche 1 und 2, dadurch gekennzeichnet, daß die Sonden (1', 2') Beschleunigungsmesser sind und daß der Transduktor (AM) ein geregeltes Dämpfungsglied ist.

## Claims

1. A device for eliminating the effects of acoustic or mechanical vibrations on a zone to be protected, these vibrations coming from a source, the device comprising a first probe for receiving the vibrations to be eliminated, a second probe located on the source, a narrow filter connected to the output of the second probe, a transducer for generating vibrations which oppose themselves to the vibrations to be eliminated, and processing means for receiving the output signals of the first probe and of the filter, characterized in that the first probe (1, 1') is located upstream of the zone to be protected with respect to the source (AP, AP'), and that the processing means (8) include a group of narrow filters (3a to 3n) connected to the output of the second probe (2, 2'), a group of complex correlators (4a to 4n) for correlating the output signals of the first probe with the signals of each of the narrow filters respectively, and an adder (5) for adding the output signals of the correlators and for delivering the signal for controlling the transducer (HP, AM).

2. A device for eliminating the effects of acoustic or mechanical vibrations on a zone to be protected, these vibrations coming from a source, the device comprising a first probe for receiving the vibrations to be eliminated, a second probe located on the source, a narrow filter connected to the output of the second probe, a transducer for generating vibrations which oppose themselves to the vibrations to be eliminated, and processing means for receiving the output signals of the first probe and of the filter, characterized in that the first probe (1, 1') is located upstream of the zone to be protected with respect to the source (AP, AP'), that the device further includes analog to digital conversion means (7, 7') for converting the output signals of the probes into digital ones, and that the processing means include a calculator (8') capable of effecting the fast Fourier transforms (FFT1, FFT2) of the digitalized probe signals, the correlation [b (fa) to b(fn)] of these fast Fourier transforms and the inverted fast Fourier transform (FFT1-') of the result of this correlation, the digital signals representing this inverted fast Fourier transform being applied to digital to analog conversion means (9) for controlling the transducer (HP, AM).

3. A device according to any one of claims 1 and 2, characterized in that the probes (1,2) are microphones and that the transducer (HP) is a loudspeaker.

4. A device according to any one of claims 1 and 2, characterized in that the probes (1', 2') are accelerometers and that the transducer (AM) is a regulated damper.
